# EUROPÄISCHE PATENTSCHRIFT

(11) **EP 1 692 383 B1**
(45) Veröffentlichungstag und Bekanntmachung des Hinweises auf die Patenterteilung: **10.11.2010**
(21) Anmeldenummer: 04804645.2
(22) Anmeldetag: 02.12.2004
(51) Int. Cl.: F02D 41/20

(54) **BETRIEBSVERFAHREN FÜR EINEN AKTOR EINES EINSPRITZVENTILS**
OPERATING METHOD FOR AN ACTUATOR OF AN INJECTION VALVE
MODE DE FONCTIONNEMENT D'UN ACTIONNEUR DE SOUPAPE D'INJECTION

(30) Priorität: 09.12.2003 DE 10357480
(43) Veröffentlichungstag der Anmeldung: 23.08.2006
(73) Patentinhaber: Continental Automotive GmbH, 30165 Hannover (DE)
(72) Erfinder: HAUSER, Christian, 93049 Regensburg (DE); LIXL, Heinz, 93053 Regensburg (DE)
(86) Internationale Anmeldenummer: PCT/EP2004/053220
(87) Internationale Veröffentlichungsnummer: WO 2005/059339

(56) Entgegenhaltungen:
- EP-A- 1 172 541
- WO-A-03/081007
- DE-A1- 3 609 599
- DE-A1- 19 843 621
- DE-A1- 19 930 309

## Beschreibung

Die Erfindung betrifft ein Betriebsverfahren für einen Aktor eines Einspritzventils einer Brennkraftmaschine, insbesondere für einen Piezoaktor gemäß dem Oberbegriff des Anspruchs 1.

Aus WO 01/63121 ist ein Betriebsverfahren für einen Piezoaktor eines Einspritzventils einer Brennkraftmaschine bekannt, bei dem der Piezoaktor zur Einleitung eines Einspritzvorgangs elektrisch aufgeladen und zur Beendigung des Einspritzvorgangs wieder entladen wird.

Der Aktor wird hierbei jedoch nicht nur zur mechanischen Ansteuerung des Einspritzventils eingesetzt, sondern dient auch als Sensor zur Ermittlung der Ventilstellung des Einspritzventils. Hierbei wird die physikalische Erkenntnis ausgenutzt, dass die Aktorspannung nicht nur von der elektrischen Ladung des Aktors abhängt, sondern auch durch die auf den Aktor wirkende Kraft beeinflusst wird, die wiederum von der Ventilstellung abhängig ist.

Darüber hinaus wird in dieser Druckschrift auch erwähnt, dass der Aktorstrom gemessen werden kann, um daraus Rückschlüsse auf die Ventilstellung des Einspritzventils zu ziehen.

Bei der Beendigung eines Einspritzvorgangs wird der Piezoaktor jedoch nicht vollständig entladen, sondern auf einer Mindestspannung gehalten, die ausreicht, um zu verhindern, dass der Ventilkörper des Einspritzventils auf dem zugehörigen Ventilsitz aufsitzt. Dies ist bei dem bekannten Betriebsverfahren wichtig, da die auf den Ventilkörper des Einspritzventils wirkenden hydraulischen Kräfte von dem Ventilsitz aufgenommen werden und demzufolge nicht mehr an den Piezoaktor weitergeleitet werden, wenn der Ventilkörper auf dem Ventilsitz aufsitzt. Zur Erfassung der Ventilstellung durch den Piezoaktor muss dieser also den Ventilkörper stets aus dem Ventilsitz herausdrücken, damit die auf den Ventilkörper wirkenden hydraulischen Kräfte von dem Piezoaktor erfasst werden können, um die Ventilstellung des Einspritzventils zu ermitteln.

Nachteilig an dem bekannten Betriebsverfahren für einen Piezoaktor ist also die Tatsache, dass der Piezoaktor bei der Beendigung eines Einspritzvorgangs nicht vollständig entladen werden kann, damit der Piezoaktor noch als Sensor zur Ermittlung der Ventilstellung dienen kann.

Aus DE 36 09 599 A1 ist ein Verfahren zur Steuerung der Entregungszeit von elektromagnetischen Ventilen bei Brennkraftmaschinen bekannt. Auch hierbei wird der Ventilstrom gemessen, um daraus die Ventilstellung abzuleiten. Allerdings betrifft diese Entgegenhaltung nur elektromagnetische Ventile und keine Piezoaktoren. Darüber hinaus erfolgt die Strommessung hierbei nicht im kurzgeschlossenen Zustand der elektromagnetischen Ventile, da die Auswertung im kurzgeschlossenen Zustand nicht möglich ist.

Aus WO 03/081007 A1 ist ein Verfahren zur Detektion des Einschlagzeitpunktes der Ventilnadel eines Piezoaktors bekannt. Bei dem Einschlagzeitpunkt handelt es sich um den Zeitpunkt, zu dem die Ventilnadel auf den vorauseilenden Piezoaktor aufschlägt und dadurch einen Stromimpuls auslöst, der zur Ermittlung der Ventilstellung ausgewertet werden kann. Auch hierbei erfolgt die Messung des Aktorstroms jedoch nicht im kurzgeschlossenen Zustand.

Schließlich ist aus DE 198 43 621 A1 eine Entladeschaltung für einen Piezoaktor bekannt, die den Piezoaktor zum Entladen kurzschließt. Das Kurzschließen des Piezoaktors ist hierbei jedoch möglich, weil die Auswertung des Aktorstroms hierbei nicht vorgesehen ist.

Der Erfindung liegt deshalb die Aufgabe zugrunde, ein Betriebsverfahren für einen Aktor eines Einspritzventils einer Brennkraftmaschine anzugeben, das eine vollständige Entladung des Piezoaktors am Ende eines Einspritzvorgangs erlaubt und das dabei trotzdem eine Ermittlung der Ventil- stellung des Einspritzventils ermöglicht.

Die Aufgabe wird, ausgehend von dem vorstehend bekannten Betriebsverfahren gemäss dem Oberbegriff des Anspruchs1, durch die kennzeichnenden Merkmale des Anspruchs 1 gelöst.

Die Erfindung löst sich von dem technischen Vorurteil, dass ein Piezoaktor in einem Injektor einer Einspritzanlage nur dann als Sensor zur Ermittlung der Ventilstellung dienen kann, wenn der Piezoaktor zumindest teilweise geladen bleibt, damit der Piezoaktor den Ventilkörper das Einspritzventil stets aus seinem Ventilsitz geben kann.

Stattdessen sieht das erfindungsgemäße Betriebsverfahren vor, dass der Aktor zur Beendigung eines Einspritzvorgangs kurzgeschlossen wird, was zu einer vollständigen Entladung des Piezoaktors führen kann, wobei trotzdem eine Ermittlung der Ventilstellung möglich ist, wie noch eingehend beschrieben wird.

Die Erfindung sieht deshalb weiterhin vor, dass der Aktorstrom im kurzgeschlossenen Zustand erfasst wird, um daraus Rückschlüsse auf die Ventilstellung zu ziehen.

Vorzugsweise wird in Abhängigkeit von dem im kurzgeschlossenen Zustand erfassten Aktorstrom das Einspritzende ermittelt. Hierbei wird die Erkenntnis ausgenutzt, dass der Piezoaktor während des Kurzschließens sehr schnell entladen wird und sich dadurch rasch verkürzt. Die im normalen Betrieb auf den Ventilkörper des Einspritzventils wirkende Stirnfläche des Piezoaktors wird dabei stärker beschleunigt als der Ventilkörper selbst, was den Kraftschluss zwischen dem Aktor und dem Ventilkörper beeinflusst und sogar zu einer Unterbrechung des Kraftschlusses führen kann. Beim Auftreffen des Ventilkörpers auf den Ventilsitz drückt der Ventilkörper dann elastisch in den Ventilsitz und trifft dabei wieder auf den vorausgeeilten Piezoaktor auf, so dass der Piezoaktor aufgrund der impulsartigen Druckeinwirkung durch den Ventilkörper einen Stromimpuls abgibt.

Im Rahmen des erfindungsgemäßen Betriebsverfahrens wird deshalb vorzugsweise nach dem Kurzschließen die zeitliche Lage eines Stromimpulses erfasst und das Einspritzende in Abhängigkeit von der zeitlichen Lage des Stromimpulses bestimmt. Beispielsweise kann der Zeitpunkt des Einspritzendes in Abhängigkeit von der zeitlichen Lage des Stromimpulses aus einem Kennfeld ausgelesen werden, jedoch sind auch andere Arten der Bestimmung des Einspritzendes in Abhängigkeit von der zeitlichen Lage des Stromimpulses möglich.

Darüber hinaus erfolgt die Messung des Aktorstroms zur Erkennung des Stromimpulses vorzugsweise innerhalb eines vorgegebenen Zeitfensters nach dem Kurzschließen des Aktors. Dies ist vorteilhaft, da die zeitliche Lage des Stromimpulses nach dem Kurzschließen des Aktors grob bekannt ist, so dass eine genaue und damit aufwendige Strommessung nur innerhalb des interessierenden Zeitfensters erforderlich ist.

Bei der Beendigung eines Einspritzvorgangs wird der Aktor vor dem Kurzschließen vorzugsweise zunächst definiert entladen, um Überlastungen zu verhindern. Eine derartige definierte Entladung kann beispielsweise mit einer vorgegebenen Zeitkonstante erfolgen, die beispielsweise durch einen Widerstand im Entladekreis des Aktors eingestellt werden kann.

Die definierte Entladung des Aktors vor dem Kurzschließen erfolgt vorzugsweise bis auf einen Bruchteil der Maximalspannung bzw. Maximalladung des Aktors, so dass beim nachfolgenden Kurzschließen des Aktors nur noch eine relativ geringe Energie abgeführt werden muss.

In einer Variante der Erfindung von eigener schutzwürdiger Bedeutung wird nicht nur das Einspritzende vermittelt, sondern auch der Einspritzbeginn. Hierbei wird der Aktor zur Einleitung eines Einspritzvorgangs aufgeladen, wobei jeweils die Aktorspannung beim Aufladen oder nach dem Aufladen des Aktors gemessen wird, um den Einspritzbeginn aus der gemessenen Aktorspannung ableiten zu können.

Bei der Beurteilung des Spannungsverlaufs zu Beginn eines Einspritzvorgangs ist zu berücksichtigen, dass die Aktorspannung nicht kontinuierlich ansteigt, sondern auch durch die auf den Aktor wirkenden hydraulischen Kräfte beeinflusst wird, wie im Folgenden kurz erläutert wird.

So steigt die Aktorspannung zu Beginn eines Einspritzvorgangs aufgrund der Aufladung zunächst kontinuierlich an, bis der Piezoaktor den Ventilkörper des Einspritzventils aus seinem Ventilsitz hebt.

Daraufhin kann Kraftstoff aus dem Steuerraum des Injektors entweichen, woraufhin der auf den Ventilkörper und damit auch auf den Piezoaktor wirkende Kraftstoffdruck abfällt, was sich in einer kurzfristigen Spannungsabnahme äußert.

Mit dem Abfall des Kraftstoffdrucks im Steuerraum des Injektors bewegt sich jedoch die Düsennadel des Injektors nach oben in Richtung des Steuerraums und erhöht dadurch wieder den auf den Ventilkörper und dann auch auf den Piezoaktor wirkenden Kraftstoffdruck im Steuerraum des Injektors, was sich in einem erneuten Anstieg der Aktorspannung äußert.

Die Düsennadel trägt jedoch nur so lange zum Anstieg der Aktorspannung bei, bis sie ihre Endstellung erreicht hat. Anschließend fällt die Aktorspannung dann wieder auf einen stationären Wert ab, in dem in dem Steuerraum des Injektors ein Gleichgewicht zwischen Zulauf und Ablauf besteht.

In einem bevorzugten Ausführungsbeispiel der Erfindung wird zu Beginn eines Einspritzvorgangs ein Wendepunkt im Spannungsverlauf ermittelt, um daraus den Einspritzbeginn abzuleiten. Die Bestimmung eines Wendepunkts anstelle eines lokalen Maximums oder eines lokalen Minimums ist messtechnisch sicherer, da lokale Minima bzw. Maxima auch durch überlagerte Störsignale erzeugt werden können.

Vorzugsweise wird darüber hinaus ein weiterer Wendepunkt des Stromverlaufs ermittelt, um den Einspritzbeginn in Abhängigkeit von der zeitlichen Lage beider Wendepunkte zu ermitteln.

Bei den beiden Wendepunkten für die Bestimmung des Einspritzvorgangs handelt es sich vorzugsweise um die beiden Wendepunkte, zwischen denen das zweite lokale Maximum der Aktorspannung liegt, das durch die Düsennadelbedingung verursacht wird.

In einer weiteren Variante der Erfindung wird zur Bestimmung des Einspritzbeginns auch der Aktorstrom ausgewertet. Hierbei wird die Erkenntnis ausgenutzt, dass der Aktorstrom zwischen dem Aufladen und dem Entladen des Aktors Schwingungen aufführt, wobei der Beginn dieser Schwingungen und deren Phasenlage einen Rückschluss auf den Einspritzbeginn zulässt.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figur 1: eine Querschnittsansicht einer Steuereinheit eines Injektors für eine Einspritzanlage einer Brenn- kraftmaschine,
- Figuren 2a und 2b: das erfindungsgemäße Betriebsverfahren in Form eines Flussdiagramms sowie
- Figur 3a-3c: Aktorspannung, Kraftstoffstrom und Aktorstrom in Form von Zeitdiagrammen.

Die in Figur 1 dargestellte Steuereinheit eines Injektors einer Einspritzanlage für eine Brennkraftmaschine ist weitgehend herkömmlich aufgebaut und dient zur Ansteuerung einer Düsennadel 1, die in der Steuereinheit linear verschiebbar gelagert ist und die Kraftstromeinspritzung in Abhängigkeit von ihrer Position freigibt oder sperrt.

Die Steuereinheit besteht aus drei übereinander angeordneten Modulen 2.1-2.3, wobei durch die Module 2.1-2.3 ein Hochdruckkanal 4 verläuft, über den der einzuspritzende Kraftstoff zugeführt wird. Der Hochdruckkanal 4 mündet in dem unteren Modul 2.3 in einen zylindrischen Kanal 5, über den der einzuspritzende Kraftstoff zu der Düsenöffnung gelangt.

Darüber hinaus ist in dem unteren Modul 2.3 ein Ringkanal 6 angeordnet, der die Düsennadel 1 ringförmig umgibt, wobei von dem Ringkanal 6 auf der dem Hochdruckkanal 4 gegenüber liegenden Seite ein weiterer Kanal abzweigt, der über eine Zulaufdrossel 7 in einem Steuerraum 8 mündet.

In dem mittleren Modul 2.2 befindet sich ein Ventilsitz 9 und ein verschiebbar gelagerter Ventilkörper 10, wobei der Ventilkörper 10 in Abhängigkeit von seiner Position den Ventilsitz 9 freigibt oder sperrt.

Der Ventilkörper 10 wird hierbei durch eine Feder 11 in Richtung auf den Ventilsitz vorgespannt, so dass der Ventilkörper 10 ohne Anliegen äußerer Kräfte den Ventilsitz 9 abdichtet, so dass kein Kraftstoff aus dem Steuerraum 8 nach oben entweichen kann.

Zum mechanischen Antrieb des Ventilkörpers 10 ist ein Piezoaktor 12 vorgesehen, der über eine Bodenplatte 13 und einen Hubzapfen 14 auf einen an der Oberseite des Ventilkörpers 10 angeformten Ventilpilz 15 drückt. Der Piezoaktor 12 kann also den Ventilkörper 10 in Abhängigkeit von der an den Piezoaktor 12 angelegten elektrischen Spannung aus dem Ventilsitz 9 herausdrücken, so dass Kraftstoff aus dem Steuerraum 8 durch den Ventilsitz 9 und über eine nicht dargestellte Ablaufdrossel entweichen kann.

Im Folgenden wird nun unter Bezugnahme auf das in den Figuren 2a und 2b dargestellte Flussdiagramm das erfindungsgemäße Betriebsverfahren für den Piezoaktor 12 beschrieben.

Zunächst wird abgewartet, ob ein Steuersignal für einen Einspritzbeginn vorliegt, wobei das Steuersignal von einer elektronischen Steuereinheit erzeugt wird, die zur Vereinfachung nicht dargestellt ist.

Beim Eintreffen des Steuersignals wird der Piezoaktor 12 dann mit einem vorgegebenen Spannungsimpuls aufgeladen, wobei die Aktorspannung zwischen den Zeitpunkten t1 und t2 in dem in Figur 3a dargestellten Zeitdiagramm ansteigt. Dabei längt sich der Piezoaktor 12, bis der Piezoaktor 12 dann zum Zeitpunkt t2 den Ventilkörper 10 aus dem Ventilsitz 9 hebt. Ab diesem Zeitpunkt kann dann Kraftstoff aus dem Steuerraum 8 durch den Ventilsitz 9 hindurch nach oben entweichen und über eine Ablaufdrossel abgeführt werden. Dies führt zunächst zu einem Druckabfall in dem Steuerraum 8, was sich in einem entsprechenden Spannungsabfall ab dem Zeitpunkt t2 äußert.

Der Druckabfall in dem Steuerraum 8 führt jedoch auch dazu, dass sich die Düsennadel 1 nach oben bewegt und dabei Kraftstoff in dem Steuerraum 8 verdrängt, was zu einer Druckerhöhung in dem Steuerraum führt. Die durch die Düsennadel 1 verursachte Druckerhöhung in dem Steuerraum 8 führt dann bis zum Zeitpunkt t3 wieder zu einem Anstieg der Aktorspannung, bis die Düsennadel 1 schließlich ihren oberen Anschlag erreicht hat und dann keinen weiteren Kraftstoff im Steuerraum 8 mehr verdrängt. Beim Erreichen des oberen Anschlags der Düsennadel 1 steigt die Aktorspannung also nicht mehr an, sondern fällt ab dem Zeitpunkt t3 wieder auf einen stationären Wert ab, der durch ein Gleichgewicht zwischen Zulauf zu dem Steuerraum 8 und Ablauf aus dem Steuerraum 8 gekennzeichnet ist.

Während dieses Vorgangs wird die Aktorspannung gemessen, wobei der Spannungsverlauf ausgewertet wird, um den Einspritzbeginn zu ermitteln. Hierzu wird ein erster Wendepunkt G1 bestimmt, der zwischen dem ersten lokalen Minimum und dem zweiten lokalen Maximum der Aktorspannung zu Beginn des Einspritzvorgangs auftritt.

Darüber hinaus wird ein zweiter Wendepunkt G2 ermittelt, der nach dem absoluten Maximum der Aktorspannung auftritt. Zwischen diesen beiden Wendepunkten G1, G2 liegt der Zeitpunkt, zu dem die Düsennadel 1 ihren oberen Anschlag erreicht und dadurch die Einspritzdüse freigibt. Bei der Bestimmung der beiden Wendepunkte G1, G2 werden jeweils die Zeitpunkte t_{G1} und t_{G2} gemessen, an denen die beiden Wendepunkte G1, G2 auftreten.

Während der stationären Phase der Aktorspannung nach dem Zeitpunkt t_{G2} führt der in Figur 3c dargestellte Aktorstrom eine Schwingung 16 aus, wobei der Beginn tₛ und die Phasenlage ebenfalls einen Rückschluss auf den tatsächlichen Einspritzbeginn zulassen. Im Rahmen des erfindungsgemäßen Betriebsverfahrens werden deshalb auch die beiden Größen t_{S} und ϕ_{S} gemessen.

Anschließend wird der Einspritzbeginn dann in Abhängigkeit von der zeitlichen Lage t_{G1}, t_{G2} der beiden Wendepunkte G1, G2 sowie in Abhängigkeit von dem Beginn t_{S} der Schwingungen 16 und der Phasenlage ϕ_{S} der Schwingung 16 berechnet, wobei der Zeitpunkt t_{Beginn} des Einspritzvorgangs in Abhängigkeit von diesen Größen auch aus einem Kennfeld ausgelesen werden kann.

Ab dem Zeitpunkt t4 wird der Piezoaktor 12 dann bis zum Zeitpunkt t5 kontrolliert entladen, bis der Piezoaktor 12 dann schließlich im Zeitpunkt t5 kurzgeschlossen wird.

Das Einspritzventil schließt jedoch nicht zeitgleich mit dem Kurzschließen des Piezoaktors 12, da die Düsennadel 1 zuvor noch ihren unteren Anschlagspunkt einnehmen muss. Zur Ermittlung des tatsächlichen Einspritzendes wird deshalb nach dem Zeitpunkt t5 des Kurzschließens des Piezoaktors 12 der Aktorstrom I gemessen. Hierbei wird die Erkenntnis ausgenutzt, dass sich der Piezoaktor 12 beim Kurzschließen sehr schnell verkürzt, was den Kraftschluss zwischen dem Ventilkörper 10 und dem Piezoaktor 12 beeinflusst und im Extremfall sogar zu einer Trennung des Piezoaktors 12 von dem Ventilkörper 10 führen kann, da die Bewegung des Piezoaktors 12 der Bewegung des Ventilkörpers 10 vorauseilt. Wenn der nacheilende Ventilkörper 10 dann auf den Ventilsitz 9 auftrifft, presst der Ventilkörper 10 elastisch in Richtung des Piezoaktors 12, was beim Auftreffen des Ventilkörpers 10 auf den Piezoaktor 12 zu einem Stromimpuls 17 führt. Die zeitliche Lage t_{Puls} des Stromimpulses 17 ermöglicht hierbei einen Rückschluss auf das tatsächliche Ende des Einspritzvorgangs. Im Rahmen des erfindungsgemäßen Betriebsverfahrens wird deshalb in Abhängigkeit von der zeitlichen Lage t_{Puls} des Stromimpulses 17 das tatsächliche Ende t_{Ende} des Einspritzvorgangs berechnet.

## Patentansprüche

1. Betriebsverfahren für einen Aktor (12) eines Einspritzventils einer Brennkraftmaschine, insbesondere für einen Piezoaktor, mit den folgenden Schritten:
- Entladen des Aktors (12) zur Beendigung eines Einspritzvorgangs,
- Erfassung der Aktorstroms,
**dadurch gekennzeichnet,**
**dass** der Aktor (12) zum Entladen kurzgeschlossen wird und der Aktorstrom im kurzgeschlossenen Zustand erfasst wird.

2. Betriebsverfahren nach Anspruch 1,
**dadurch gekennzeichnet,**
**dass** in Abhängigkeit von dem im kurzgeschlossenen Zustand erfassten Aktorstrom das Einspritzende ermittelt wird.

3. Betriebsverfahren nach Anspruch 1 oder 2,
**dadurch gekennzeichnet,**
**dass** der Aktorstrom in einem vorgegebenem Zeitfenster nach dem Kurzschließen des Aktors (12) erfasst wird.

4. Betriebsverfahren nach einem der vorhergehenden Ansprüche,
**gekennzeichnet durch**
folgende Schritte:
- Erfassung der zeitlichen Lage eines Stromimpulses (17) des Aktorstroms nach dem Kurzschließen,
- Bestimmung des Einspritzendes in Abhängigkeit von der zeitlichen Lage des Stromimpulses (17).

5. Betriebsverfahren nach einem der vorhergehenden Ansprüche,
**dadurch gekennzeichnet,**
**dass** der Aktor (12) zur Beendigung des Einspritzvorgangs so schnell entladen wird, dass der Kraftschluss zwischen dem Aktor (12) und einer/einem von dem Aktor (12) angetriebenen Düsennadel (1) oder Ventilkörper (10) kurzzeitig getrennt wird und anschließend wieder auftritt, wenn die Düsennadel (12) oder der Ventilkörper (10) der Aktorbewegung nachfolgt.

6. Betriebsverfahren nach einem der vorhergehenden Ansprüche,
**dadurch gekennzeichnet,**
**dass** der Aktor (12) vor dem Kurzschließen zunächst definiert entladen wird.

7. Betriebsverfahren nach Anspruch 6,
**dadurch gekennzeichnet,**
**dass** der Aktor (12) vor dem Kurzschließen bis auf einen Bruchteil seiner Maximalspannung entladen wird.

8. Betriebsverfahren nach einem der vorhergehenden Ansprüche,
**gekennzeichnet durch**
folgende Schritte:
- Aufladen des Aktors (12) zum Einleiten eines Einspritzvorgangs,
- Erfassung der Aktorspannung beim Aufladen und/oder nach dem Aufladen des Aktors (12) zur Erkennung des Einspritzbeginns
- Ermittlung eines ersten Wendepunkts (G1) des Verlaufs der Aktorspannung,
wobei der erste Wendepunkt (G1) zeitlich zwischen dem ersten lokalen Minimum des Spannungsverlaufs und dem ersten lokalen Maximum des Spannungsverlaufs während des Aufladens liegt,
- Ermittlung des Einspritzbeginns in Abhängigkeit von der zeitlichen Lage des ersten Wendepunkts (G1).

9. Betriebsverfahren nach Anspruch 8,
**gekennzeichnet durch**
folgende Schritte:
- Ermittlung eines zweiten Wendepunkts (G2) des Verlaufs der Aktorspannung,
dass der zweite Wendepunkt (G2) zeitlich zwischen dem zweiten lokalen Maximum des Stromverlaufs und dem zweiten lokalen Minimum des Stromverlaufs während des Aufladens liegt,
- Ermittlung des Einspritzbeginns in Abhängigkeit von der zeitlichen Lage des zweiten Wendepunkts (G2).

10. Betriebsverfahren nach einem der vorhergehenden Ansprüche,
**dadurch gekennzeichnet,**
- Erfassung des Aktorstroms zwischen dem Aufladen und dem Entladen des Aktors (12),
- Erfassung von Beginn und/oder Phasenlage einer Schwingung des Aktorstroms während einer stationären Phase der Aktorspannung,
- Bestimmung des Einspritzbeginns in Abhängigkeit von dem Beginn und/oder der Phasenlage der Schwingung des Aktorstroms.

11. Betriebsverfahren nach einem der vorhergehenden Ansprüche,
**gekennzeichnet durch**
folgende Schritte:
- Elektrische Ansteuerung des Aktors (12),
- Regelung der elektrischen Ansteuerung in Abhängigkeit von dem ermittelten Einspritzbeginn und/oder dem ermittelten Einspritzende.

## Claims

1. Operating method for an actuator (12) of an injection valve of an internal combustion engine, in particular for a piezoactuator, comprising the following steps:
- discharging the actuator (12) in order to conclude an injection process,
- detecting the actuator voltage,
**characterised in that**
the actuator (12) is short-circuited for discharging purposes and the actuator voltage is detected while the actuator is in the short-circuited state.

2. Operating method according to claim 1,
**characterised in that**
the injection end is determined as a function of the actuator voltage detected while the actuator is in the short-circuited state.

3. Operating method according to claim 1 or 2,
**characterised in that**
the actuator voltage is detected in a predetermined time window after the short-circuiting of the actuator (12).

4. Operating method according to one of the preceding claims,
**characterised by**
the following steps:
- detecting the temporal position of a current pulse (17) of the actuator voltage after the short-circuiting,
- determining the injection end as a function of the temporal position of the current pulse (17).

5. Operating method according to one of the preceding claims,
**characterised in that**
the actuator (12) is discharged so rapidly in order to conclude the injection process that the frictional connection between the actuator (12) and a nozzle needle (1) or ventilator body (10) powered by the actuator (12) is briefly disconnected and then re-establishes again if the nozzle needle (12) or the valve body (10) follows the actuator movement.

6. Operating method according to one of the preceding claims
**characterised in that**
the actuator (12) is initially discharged in a defined fashion prior to the short-circuiting.

7. Operating method according to claim 6,
**characterised in that**
the actuator (12) is discharged to a fractional amount of its maximum voltage prior to short-circuiting.

8. Operating method according to one of the preceding claims,
**characterised by**
the following steps:
- charging the actuator (12) in order to initiate an injection process,
- detecting the actuator voltage during and/or after the charging the actuator (12) in order to identify an injection start
- determining a first turning point (G1) of the curve of the actuator voltage,
with the first turning point (G1) temporally lying between the first local minimum of the voltage curve and the first local maximum of the voltage curve during the charging process,
- determining the injection start as a function of the temporal position of the first turning point (G10.

9. Operating method according to claim 8,
**characterised by**
the following steps:
- determining a second turning point (G2) of the curve of the actuator voltage,
that the second turning point (G2) temporally lies between the second local maximum of the current curve and the second local minimum of the current curve during the charging process,
- determining the injection start as a function of the temporal position of the second turning point (G2).

10. Operating method according to one of the preceding claims,
**characterised by**
- detecting the actuator voltage between the charging and the discharging of the actuator (12),
- detecting the start and/or phase position of an oscillation of the actuator voltage during a stationary phase of the actuator voltage,
- determining the injection start as a function of the start and/or phase position of the oscillation of the actuator current.

11. Operating method according to one of the preceding claims,
**characterised by**
the following steps:
- electrical activation of the actuator (12),
- regulating the electrical activation as a function of the determined injection start and/or the determined injection end.

## Revendications

1. Procédé de fonctionnement pour un actionneur (12) d'une soupape d'injection d'un moteur à combustion interne, en particulier pour un actionneur piézoélectrique, comportant les étapes suivantes :
- décharge de l'actionneur (12) à la fin d'un processus d'injection,
- enregistrement du courant de l'actionneur,
**caractérisé en ce que** l'actionneur (12) est mis en court-circuit en vue de sa décharge et le courant de l'actionneur est enregistré dans l'état en court-circuit.

2. Procédé de fonctionnement selon la revendication 1, **caractérisé en ce que** la fin de l'injection est déterminée en fonction du courant de l'actionneur, enregistré dans l'état en court-circuit.

3. Procédé de fonctionnement selon la revendication 1 ou 2, **caractérisé en ce que** le courant de l'actionneur est enregistré dans une fenêtre de temps prédéfinie après le court-circuit de l'actionneur (12).

4. Procédé de fonctionnement selon l'une quelconque des revendications précédentes, **caractérisé par** les étapes suivantes :
- enregistrement de la position dans le temps d'une impulsion (17) du courant de l'actionneur après le court-circuit,
- détermination de la fin de l'injection en fonction de la position dans le temps de l'impulsion de courant (17).

5. Procédé de fonctionnement selon l'une quelconque des revendications précédentes, **caractérisé en ce que**, pour mettre fin au processus d'injection, l'actionneur (12) est déchargé à une vitesse telle que l'assemblage par force entre l'actionneur (12) et un pointeau (1) ou un corps de soupape (10), actionnés par l'actionneur (12), est désolidarisé pour un court laps de temps et est ensuite à nouveau rétabli, lorsque le pointeau (12) ou le corps de soupape (10) suivent le mouvement de l'actionneur.

6. Procédé de fonctionnement selon l'une quelconque des revendications précédentes, **caractérisé en ce que** l'actionneur (12), avant l'établissement du court-circuit, est déchargé d'abord de manière définie.

7. Procédé de fonctionnement selon la revendication 6, **caractérisé en ce que** l'actionneur (12), avant l'établissement du court-circuit, est déchargé jusqu'à une fraction de sa tension maximale.

8. Procédé de fonctionnement selon l'une quelconque des revendications précédentes, **caractérisé par** les étapes suivantes :
- charge de l'actionneur (12) pour introduire un processus d'injection,
- enregistrement de la tension de l'actionneur pendant la charge et/ou après la charge de l'actionneur (12) pour détecter le début de l'injection,
- détermination d'un premier point d'inflexion (G1) de la courbe de la tension de l'actionneur,
le premier point d'inflexion (G1) étant situé dans le temps entre le premier minimum local de la courbe de tension et le premier maximum local de la courbe de tension pendant la charge,
- détermination du début de l'injection en fonction de la position dans le temps du premier point d'inflexion (G1).

9. Procédé de fonctionnement selon la revendication 8, **caractérisé par** les étapes suivantes :
- détermination d'un deuxième point d'inflexion (G2) de la courbe de tension de l'actionneur,
de telle sorte que le deuxième point d'inflexion (G2) se situe dans le temps entre le deuxième maximum local de la courbe de courant et le deuxième minimum local de la courbe de courant pendant la charge,
- détermination du début de l'injection en fonction de la position dans le temps du deuxième point d'inflexion (G2).

10. Procédé de fonctionnement selon l'une quelconque des revendications précédentes, **caractérisé par**
- enregistrement du courant de l'actionneur entre la charge et la décharge de l'actionneur (12),
- enregistrement du début et/ou de la position de phase d'une oscillation du courant de l'actionneur pendant une phase stationnaire de la tension de l'actionneur,
- détermination du début de l'injection en fonction du début et/ou de la position de phase de l'oscillation du courant de l'actionneur.

11. Procédé de fonctionnement selon l'une quelconque des revendications précédentes, **caractérisé par** les étapes suivantes :
- activation électrique de l'actionneur (12),
- réglage de l'activation électrique en fonction du début déterminé de l'injection et/ou de la fin déterminée de l'injection.
